# EUROPÄISCHE PATENTSCHRIFT

(11) **EP 2 250 439 B1**
(45) Veröffentlichungstag und Bekanntmachung des Hinweises auf die Patenterteilung: **11.12.2013**
(21) Anmeldenummer: 09717713.3
(22) Anmeldetag: 25.02.2009
(51) Int. Cl.: F23D 14/06, F24C 3/08

(54) **GASBRENNER-MODUL FÜR EIN GASKOCHFELD SOWIE GASKOCHFELD**
GAS BURNER MODULE FOR A GAS COOKTOP, AND GAS COOKTOP
MODULE DE BRÛLEUR À GAZ POUR PLAQUE DE CUISSON À GAZ, ET PLAQUE DE CUISSON À GAZ CORRESPONDANTE

(30) Priorität: 07.03.2008 DE 102008014841
(43) Veröffentlichungstag der Anmeldung: 17.11.2010
(73) Patentinhaber: E.G.O. Elektro-Gerätebau GmbH, 75038 Oberderdingen (DE)
(72) Erfinder: DORWARTH, Ralf, 75038 Oberderdingen (DE); SCHILLING, Wilfried, 76703 Kraichtal (DE)
(74) Vertreter: Patentanwälte Ruff, Wilhelm, Beier, Dauster & Partner
(86) Internationale Anmeldenummer: PCT/EP2009/001315
(87) Internationale Veröffentlichungsnummer: WO 2009/109317

(56) Entgegenhaltungen:
- EP-A2- 0 412 041
- EP-A2- 0 976 984
- WO-A2-2008/026031
- DE-A1- 1 915 097
- DE-A1- 19 646 959
- FR-A1- 2 472 724
- US-A- 5 405 263
- US-B1- 6 318 357

## Beschreibung

### Anwendungsgebiet und Stand der Technik

Die Erfindung betrifft ein Gasbrenner-Modul für ein Gaskochfeld sowie ein Gaskochfeld mit mehreren derartigen Gasbrenner-Modulen.

Aus der US-A-6318357 ist ein Gasbrenner-Modul für ein Gaskochfeld bekannt, das einen Gasbrenner mit Zündelektrode sowie eine Steuer- und Zündelektronik, eine Flammenüberwachung und ein Gasventil aufweist. Ein Brennerfuß nach Art eines Sockels trägt das Gasbrenner-Modul, dessen Teile samt Brennerfuß zu einer eigenständig handhabbaren Baueinheit zusammengefasst sind. Separate Gasventile zur Steuerung des Gasflusses zu den Gasbrenner-Modulen befinden sich im vorderen Bereich des Gaskochfeldes nahe an zugehörigen Bedienelementen.

Aus der DE-A-1915097 ist es bekannt, anstelle einer Zündelektrode zusammen mit einem Thermoelement entsprechend der US-A-6318357 eine kombinierte Zünd- und Überwachungselektrode an einem Gasbrenner vorzusehen.

Aus der EP-A-976984 ist ein weiteres Gasbrenner-Modul bekannt. Hier ist ein Brennerfuß auf eine Kochfeldfläche montiert und ein Gasventil zur Steuerung des Gasflusses befindet sich unterhalb davon.

Aus der WO-A-2008/026031 ist es bekannt, zwischen einem Gasbrenner und einem Gasventil zu dessen Gasversorgung Gasdurchfluss-Detektoren vorzusehen.

Aus der DE-A-19646959 ist eine Möglichkeit bekannt, ein Gasbrenner-Modul in ein Glaskeramikkochfeld einzubauen und dabei Temperatursensoren in der Nähe vorzusehen.

### Aufgabe und Lösung

Der Erfindung liegt die Aufgabe zugrunde, ein eingangs genanntes Gasbrenner-Modul sowie ein eingangs genanntes Gaskochfeld zu schaffen, mit denen Probleme des Standes der Technik vermieden werden können und insbesondere ein vorteilhaft handhabbares sowie herstellbares Gasbrenner-Modul geschaffen werden kann.

Gelöst wird diese Aufgabe durch ein Gasbrenner-Modul mit den Merkmalen des Anspruchs 1 sowie ein Gaskochfeld mit den Merkmalen des Anspruchs 9. Vorteilhafte sowie bevorzugte Ausgestaltungen der Erfindung sind Gegenstand der weiteren Ansprüche und werden im folgenden näher erläutert. Der Wortlaut der Ansprüche wird durch ausdrückliche Bezugnahme zum Inhalt dieser Beschreibung gemacht.

Es ist vorgesehen, dass das Gasbrenner-Modul einen Gasbrenner mit einer Zünd- und Überwachungselektrode, eine Steuerelektronik und eine Zündelektronik aufweist. Ebenso sind eine Flammenüberwachung und ein Gasventil vorgesehen. Erfindungsgemäß sind diese genannten Teile des Gasbrenner-Moduls, die zu seiner Funktion notwendig sind, zu einer Baueinheit zusammengefasst und miteinander mechanisch verbunden bzw. zusammengebaut. Diese Baueinheit ist so ausgebildet, dass sie eigenständig handhabbar ist, also sozusagen als quasi fertige Baueinheit in ein Gaskochfeld eingebaut werden kann. Es sind lediglich noch ein Anschluss an eine Gaszufuhr und ein elektrischer Anschluss vorzunehmen. Dadurch ist es einerseits möglich, die Komponenten für das Gasbrenner-Modul bzw. die Baueinheit beim Herstellen so gut zu konfigurieren bzw. aufeinander abzustimmen, dass ein optimales Zusammenspiel gewährleistet ist. Des weiteren kann so durch den Hersteller der Baueinheit bzw. des Gasbrenner-Moduls sichergestellt werden, dass der Zusammenbau korrekt erfolgt und somit auch eine optimale Funktion gewährleistet ist bei maximaler Betriebssicherheit.

In Weiterbildung der Erfindung kann das Gasbrenner-Modul einen Gasanschluss aufweisen, der direkt an ein Gasrohr, beispielsweise ein sogenanntes Galerierohr, welches in dem Gaskochfeld verläuft, angeflanscht und damit verbunden werden kann. Dabei kann vorteilhaft der Gasanschluss eine Befestigungsschelle aufweisen oder mit einer solchen versehen sein. Diese kann dazu dienen, eine feste mechanische Verbindung mit dem Gasrohr herzustellen, damit der Gasanschluss am Gasrohr unveränderbar als sichere, gasdichte Verbindung besteht. Eine solche Befestigungsschelle kann beispielsweise beidseitig von dem Gasanschluss auf das Gasrohr übergreifen für eine gleichmäßige sichere Befestigung.

In Ausbildung der Erfindung ist der Gasanschluss für das Gasrohr an einer Seite eines Brennerfußes vorgesehen, wobei der Brennerfuß sozusagen die Basis für das Gasbrenner-Modul bildet. Der Gasanschluss ist dabei derart ausgebildet, dass das Gasrohr nahe an dem Brennerfuß und somit an dem Gasanschluss vorbeiführt und durch die Befestigungsschelle daran gehalten ist. Dabei kann die Befestigungsschelle vorteilhaft an dem Brennerfuß befestigt sein.

In weiterer Ausgestaltung der Erfindung kann ein Zentrierrohr an dem Gasanschluss vorgesehen sein. Sie kann insbesondere von dem Gasanschluss bzw. dem Brennerfuß aus in das Gasrohr hineinreichen im daran befestigten Zustand. Bei dem Zusammenbau des Gasmoduls mit einem Gasrohr bei der Montage des Gaskochfeldes kann dann vorgesehen sein, dass die Verbindung zwischen Brennerfuß und Gasrohr gasdicht ausgebildet ist. Somit kann eine Gaszuführung von dem Gasrohr über das Zentrierrohr bzw. den Gasanschluss und dann eine entsprechende Leitung an das Gasventil des Gasbrenner-Moduls gehen, wobei dabei auch der Brennerfuß einen Teil der Gaszuführung bilden kann.

In nochmals weiterer Ausgestaltung der Erfindung kann die Steuerelektronik dazu ausgebildet sein, mit einer Steuerung des Gaskochfeldes verbunden zu werden bzw. vor allem von dieser angesteuert zu werden. Dazu kann die Gaskochfeldsteuerung eine Bedieneinrichtung mit Bedienelementen aufweisen bzw. mit einer solchen versehen sein, wobei die Bedienelemente als bekannte Schnittstelle zu einem Benutzer dienen. Des weiteren kann die Steuerelektronik eines Gasbrenner-Moduls dazu ausgebildet sein, mit weiteren Gasbrenner-Modulen desselben Gaskochfeldes bzw. mit deren Steuerelektroniken, die vorteilhaft alle identisch ausgebildet sind, verbunden zu werden und zusammenzuarbeiten. Dies kann vorteilhaft über ein internes Bussystem mit einer entsprechenden Verkabelung zwischen den Gasbrenner-Modulen und der Gaskochfeldsteuerung erfolgen. Des weiteren kann ein Netzteil samt Leistungsversorgung vorgesehen sein, an das die Bedieneinrichtung angeschlossen wird. In der Steuerelektronik ist vorteilhaft die Ansteuerung für die Zünd- und Überwachungselektrode integriert.

Das Gasventil kann vorteilhaft ein Proportionalventil sein. Es kann einen Antrieb aufweisen, der piezoelektronisch, magnetisch oder elektromotorisch ausgebildet ist. Insbesondere kann das Gasventil mittels eines Piezo-Biegebalkens betätigt werden, und zwar allgemein gemäß Steuerbefehlen, die ein Benutzer über eine vorgenannte Bedieneinrichtung mit deren Bedienelementen vorgegeben hat.

Der vorgenannte Brennerfuß ist nach Art eines Sockels ausgebildet Er trägt sowohl das Gasbrenner-Modul bzw. dieses kann darauf aufbauen, und er enthält erfindungsgemäß auch das Gasventil. Das Gasventil ist also erfindungsgemäß in den Brennerfuß integriert, wobei es bevorzugt als Einsatz gasdicht in den Brennerfuß eingebaut ist. Eine Leitung des Gases von dem mit dem Gasrohr verbundenen Gasanschluss zu dem Gasventil kann entweder über ein an dem Gasanschluss selber oder über ein an dem Gasventil vorgesehenes, einstückig abstehendes kurzes Leitungsstück ausgebildet sein.

In Ausgestaltung der Erfindung kann an dem Gasbrenner-Modul eine Restwärmeanzeige vorgesehen sein. Dazu kann ein Temperaturfühler vorgesehen sein, der zur Restwärmeerfassung an dem Gasbrenner-Modul montiert ist, vorteilhaft nahe an dem Gasbrenner. Er kann sogar bis an einen aufgesetzten Topf reichen. Des weiteren kann eine Topferkennung vorgesehen sein, entweder ähnlich wie bekannte mit induktiver Topferkennung oder sogar mit mechanischer Topferkennung, beispielsweise über Gewichtsbelastung an einem Träger, auf den ein Topf aufgestellt ist. Weitere Möglichkeiten sind eine optische Abtastung von unten, ob sich ein Topf über dem Gasbrenner befindet.

Bei einem bereits vorbeschriebenen, erfindungsgemäßen Gaskochfeld kann vorteilhaft ein einziges Gasrohr bzw. Galerierohr vorgesehen sein. Es kann derart umlaufend ausgebildet sein, dass es außen an flächig verteilten Gasbrenner-Modulen vorbeigeführt ist. So kann es sämtliche Gasbrenner-Module mit Gas versorgen. Ein Verlauf des Gasrohres nahe am Außenumfang des Gaskochfeldes weist den Vorteil auf, dass es in relativ großen Radien gebogen sein kann, was seine Herstellung und Bearbeitung vereinfacht. Des weiteren kann dann bei einem Gaskochfeld mit beispielsweise vier verteilten Gasbrenner-Modulen ein entstehender Mittelraum mit einem fünften Gasbrenner-Modul gefüllt werden, zu welchem ein freies Ende des Gasrohres geführt ist zur Gasversorgung, oder Steuereinheiten oder einem Netzteil.

Eine Bedieneinrichtung, insbesondere als Baueinheit oder Modul mit einer vorgenannten Gaskochfeldsteuerung, wird vorteilhaft ebenfalls nahe an einer Außenkante des Gaskochfeldes vorgesehen. Die Bedieneinrichtung kann in Erweiterung auch ein Netzteil sowie ein Hauptventil für das Gasrohr aufweisen, welches sämtliche Gasbrenner-Module von einer Gasversorgung abschalten kann. Alternativ können Netzteil und Hauptventilsteuerung für das Hauptventil als von der reinen Bedieneinrichtung separate Baugruppe ausgebildet sein, und relativ frei und möglichst nahe an dem zum Gasanschluss nach außen vorgesehenen Ende des Gasrohres angeordnet sein.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ein Ausführungsbeispiel der Erfindung ist in den Zeichnungen schematisch dargestellt und wird im folgenden näher erläutert. In den Zeichnungen zeigen:
- Fig. 1 und 2: zwei unterschiedliche Schrägdarstellungen von oben auf ein Gasbrenner-Modul gemäß der Erfindung,
- Fig. 3 und 4: Schrägdarstellungen des Gasbrenner-Moduls nach Fig. 1 in Explosionsdarstellung und
- Fig. 5: ein Gaskochfeld mit vier Gasbrenner-Modulen.

### Detaillierte Beschreibung der Ausführungsbeispiele

In den Fig. 1 und 2 ist in Schrägdarstellung ein fertig montiertes Gasbrenner-Modul 11 dargestellt. Es weist einen Gasbrenner 13 auf, der auf einem Brennerfuß 15 sitzt, sodass der Brennerfuß 15 eine Art Sockel bildet. Es ist ein Gasanschluss 17 vorgesehen mit einer abnehmbaren und anschraubbaren Befestigungsschelle 18, die einen rundzylindrischen Durchlass bilden.

Der Gasbrenner 13 besteht aus einem Brennertopf 19 sowie einem Brennerdeckel 20, wie dies aus dem Stand der Technik an sich bekannt ist. Darunter befindet sich an dem Brennerfuß 15 eine Düse 22 für den Gasvolumenstrom in den Gasbrenner 13. Dazu ist unterhalb der Düse 22 ein nicht dargestelltes Gasventil vorhanden, wie es eingangs ausführlich beschrieben ist. Gas strömt mit Überdruck von der Düse 22 in den Brennertopf 19 von unten ein und tritt an seitlichen Bohrungen aus und wird zusammen mit der Verbrennungsluft als Flamme verbrannt. Nach oben zu ist der Brennerdeckel 20 vorgesehen, der abnehmbar auf einem Brennertopfhalter 21 gehalten sein kann und bewirkt, dass der Gasstrom seitlich durch die Bohrungen des Brennertopfes 19 umgelenkt wird.

Aus Fig. 2 wird deutlich, dass auf der anderen Seite von dem Gasanschluss 17 am Gasbrenner-Modul 11 eine Zündelektrode 24 vorgesehen ist. Diese ist mittels eines isolierenden Halters 25 an dem Gasbrenner 13 bzw. an dem Brennertopfhalter 21 befestigt und so ausgebildet, dass sie gleichzeitig sowohl die Funktion der Zündung des Gases bzw. Gemischs als auch eine Flammenüberwachung erfüllt. Dazu kann sie eine Hochspannungsfunkenzündung aufweisen für die Zündung. Für die Flammenüberwachung kann eine Ionisationsflammenüberwachung verwendet werden. Alternativ kann eine Zündung über ein Glühelement erfolgen und eine Flammenüberwachung mit einem Thermoelement. An der Unterseite des Gasbrenner-Moduls 11 bzw. des Brennerfußes 15 ist eine Steuerung 27 vorgesehen.

In den Fig. 3 und 4 ist aus der Explosionsdarstellung zu erkennen, wie das Gasbrenner-Modul 11 aufgebaut ist. Es ist auch zu erkennen, wie auf den Brennertopfhalter 21 der Brennertopf 19 aufgesetzt wird. Des weiteren ist in dieser Darstellung das Zentrierrohr 29 am Gasanschluss 17 zu erkennen, über die eine Verbindung an ein Gasrohr erfolgt. In ähnlicher Art und Weise kann auch ein Zweikreis-Gasbrenner aufgebaut sein, nämlich als fertiges Gasbrenner-Modul. Dann sind entsprechend anders gebildete Gasbrenner vorzusehen, sowie zwei Düsen und in den Brennerfuß integrierte Gasventile. Eine Zündelektrode reicht aus.

In Fig. 5 ist ein Gaskochfeld 30 dargestellt. Es weist vier Gasbrenner-Module 11a-11d auf in üblicher verteilter Anordnung. Im vorderen Bereich weist das Gaskochfeld 30 eine Gaskochfeldsteuerung 31 auf. Diese Gaskochfeldsteuerung 31 kann einer üblichen Steuerung für ein übliches Kochfeld entsprechen, beispielsweise mit einer Abdeckung und Berührungsschaltern als Bedienelemente, insbesondere mit kapazitiven Sensorelementen. Des weiteren ist im rechten Bereich getrennt von der Gaskochfeldsteuerung 31 ein Netzteil 32 dargestellt. Es weist auch die Hauptventilsteuerung für das Hauptventil 35 auf.

Am Außenrand des Gaskochfelds 30 verläuft ein Galerierohr 33 und führt so zu sämtlichen Gasbrenner-Modulen 11a-11d. Zusätzlich weist es vor seiner Verbindung mit dem ersten Gasbrenner-Modul 11d ein Hauptventil 35 auf, welches mit der Hauptventilsteuerung am Netzteil 32 verbunden ist. Dieses Hauptventil 35 ist elektronisch ansteuerbar und stellt sozusagen eine Absperrung des Galerierohres 33 und somit der Gaszufuhr im Fall des ausgeschalteten Gaskochfeldes 30 sicher.

Es ist zu erkennen, wie die Gasbrenner-Module 11 c und 11 d mittels der jeweiligen Gasanschlüsse 17 und die Befestigungsschellen 18 mit dem Galerierohr 33 verbunden sind. Dabei reichen die zuvor beschriebenen Zentrierrohre 29 durch entsprechende Öffnungen in das Galerierohr 33 hinein, wobei diese Verbindung abgedichtet ist.

Die Steuerung 27 weist die elektronischen Bauelemente für Zündung, Zündüberwachung, Gasventilsteuerung und Kommunikation mit einer übergeordneten Steuerung bzw. Bedieneinrichtung 31 auf. Dazu kann sie mindestens einen Mikrocontroller aufweisen, vorteilhaft mit Software der Klasse C. Die Kommunikation zwischen dem Bedienteil, der Hauptventilsteuerung und den Gasbrenner-Modulen 11 erfolgt über eine Busverbindung, die fehlersicher ausgeführt ist. Vorzugsweise wird dazu ein LIN-Protokoll verwendet. Zur Erhöhung der Sicherheit ist eine zusätzliche elektrische Leitung zwischen den Gasbrenner-Modulen 11 und der Hauptventilsteuerung 32 vorgesehen, über welche die Spannungsversorgung des Hauptventils erfolgt. Durch die Reihenschaltung eines Schaltelements je Gasbrenner-Modul kann das Hauptventil von jedem Heizelement abgeschaltet werden.

Die Stromversorgung der Gasbrenner-Module 11 sowie der Gaskochfeldsteuerung 31 erfolgt über das Netzteil 32. Die dazu erforderlichen Leitungen sind in einen nicht dargestellten Busstecker integriert.

Die Gasbrenner-Module 11 sind konfigurierbar ausgeführt. Über eine drahtgebundene oder drahtlose Schnittstelle können verschiedene Parameter programmiert werden. Dazu gehören beispielsweise die geometrische Position innerhalb des Gaskochfeldes 30, die Nennleistung des Gasbrenner-Moduls 11, die Gasart und die Ventilcharakteristik.

Es ist sowohl aus der Darstellung eines einzelnen Gasbrenner-Moduls 11 als auch aus der Darstellung eines gesamten Gaskochfeldes 30 gemäß Fig. 5 zu erkennen, dass durch die Bereitstellung von modulartig vorgefertigten Gasbrenner-Modulen 11 der Aufbau eines Gaskochfeldes relativ einfach erfolgen kann bei gleichzeitiger großer Variabilität. Es braucht nämlich lediglich ein Gasbrenner-Modul 11 am Kochfeld 30 befestigt zu werden und dann noch mittels des Galerierohres 33 an eine Gasversorgung angeschlossen zu werden sowie eine Steuerleitung samt elektrischem Anschluss an die Gaskochfeldsteuerung 31 zur Verfügung gestellt zu werden. Damit ist ein sehr variabler Aufbau eines Gaskochfeldes 30 möglich, vor allem ohne Fehlerquellen beim Zusammenbau, solange der Anschluss an das Galerierohr 33 korrekt vorgenommen wird. Es ist auch zu erkennen, dass bei den Gasbrenner-Modulen 11 b und 11 c der Brennertopf 19 und der Brennerdeckel 20 größer sind. Dies bedeutet, dass sie für eine größere Leistung ausgelegt sind und somit auch durch die Verbrennung von mehr Gas eine höhere Heizleistung erzeugen.

## Patentansprüche

1. Gasbrenner-Modul (11) für ein Gaskochfeld, wobei das Gasbrenner-Modul (11) einen Gasbrenner (13) mit Zünd- und Überwachungselektrode (24) sowie eine Steuerelektronik (27) und eine Zündelektronik (27), eine Flammenüberwachung (24) und ein Gasventil aufweist, wobei als tragendes Element des Gasbrenner-Moduls (11) ein Brennerfuß (15) nach Art eines Sockels vorgesehen ist, wobei die Teile des Gasbrenner-Moduls (11) samt Brennerfuß (15) zu einer Baueinheit zusammengefasst sind und derart miteinander mechanisch verbunden sind, dass sie eine eigenständig handhabbare Baueinheit bilden, **dadurch gekennzeichnet, dass** das Gasventil in den Brennerfuß (15) integriert ist.

2. Gasbrenner-Modul nach Anspruch 1, **dadurch gekennzeichnet, dass** es einen Gasanschluss (17) aufweist zur direkten Anflanschung an ein Gasrohr bzw. ein sogenanntes Galerierohr (33), wobei vorzugsweise der Gasanschluss (17) dabei mit einer Befestigungsschelle (18) versehen ist zum Übergriff und zur festen mechanischen Verbindung mit dem Gasrohr (33).

3. Gasbrenner-Modul nach Anspruch 2, **dadurch gekennzeichnet, dass** der Gasanschluss (17) für das Gasrohr bzw. das Galerierohr (33) an einer Seite des Brennerfußes (15) seitlich abstehend ausgebildet ist derart, dass das Gasrohr bzw. Galerierohr (33) nahe an dem Brennerfuß (15) vorbeiführt und durch die Befestigungsschelle (18) daran gehalten ist.

4. Gasbrenner-Modul nach Anspruch 2 oder 3, **dadurch gekennzeichnet, dass** ein Zentrierrohr (29) von dem Brennerfuß (15) in das Gasrohr bzw. Galerierohr (33) hineinreicht, wobei insbesondere an der Befestigungsschelle (18) die Verbindung zwischen Brennerfuß (15) und Gasrohr (33) gasdicht ausgebildet ist.

5. Gasbrenner-Modul nach einem der vorhergehenden Ansprüche, **dadurch gekennzeichnet, dass** die Steuerelektronik (27) ausgebildet ist zur Verbindung mit einer Gaskochfeldsteuerung (31), insbesondere einer Bedieneinrichtung mit Bedienelementen als Schnittstelle zu einem Benutzer, sowie vorzugsweise zur Verbindung mit weiteren Gasbrenner-Modulen (11a-d), insbesondere über ein internes Bussystem.

6. Gasbrenner-Modul nach einem der vorhergehenden Ansprüche, **dadurch gekennzeichnet, dass** das Gasventil ein Proportionalventil ist, wobei es vorzugsweise einen piezoelektrischen, magnetischen oder elektromotorischen Antrieb aufweist und insbesondere das Gasventil als mittels eines Piezo-Biegebalkens betätigbares Gasventil ausgebildet ist.

7. Gasbrenner-Modul nach einem der vorhergehenden Ansprüche, **dadurch gekennzeichnet, dass** das Gasventil derart gasdicht in den Brennerfuß (15) eingebaut ist, dass der Brennerfuß (15) Teil des Gasventils ist und ein Gehäuse davon bildet.

8. Gasbrenner-Modul nach einem der vorhergehenden Ansprüche, **dadurch gekennzeichnet, dass** es eine Restwärmeanzeige aufweist, wobei vorzugsweise ein Temperaturfühler zur Restwärmeerfassung am Gasbrenner-Modul (11) vorgesehen ist.

9. Gaskochfeld (30) mit mehreren Gasbrenner-Modulen (11a-d) nach einem der vorhergehenden Ansprüche, **dadurch gekennzeichnet, dass** das Gaskochfeld (30) ein Gasrohr bzw. Galerierohr (33) aufweist und mindestens eine Bedieneinrichtung (27) mit Bedienelementen als Schnittstelle zu einem Benutzer, wobei sämtliche Gasbrenner-Module (11a-d) an das selbe Gasrohr bzw. Galerierohr (33) angeschlossen sind.

10. Gaskochfeld nach Anspruch 9, **dadurch gekennzeichnet, dass** das Gasrohr (33) relativ nahe am seitlichen Außenumfang des Gaskochfeldes (30) entlang läuft und die Bedieneinrichtung (27) nahe an einer Außenkante angeordnet ist.

## Claims

1. A gas burner module (11) for a gas cooktop, with the gas burner module (11) having a gas burner (13) with an ignition and monitoring electrode (24), and also control electronics (27) and ignition electronics (27), a flame monitoring means (24) and a gas valve, with a burner foot (15) in the form of a base being provided as the supporting element of the gas burner module (11), with the parts of the gas burner module (11) including the burner foot (15) being combined to form a structural unit and being mechanically connected to one another in such a way that they form a structural unit which can be handled independently, **characterized in that** the gas valve is integrated in the burner foot (15).

2. The gas burner module as claimed in claim 1, **characterized in that** it has a gas connection (17) for direct flange-mounting on a gas pipe or a so-called gallery pipe (33), with the gas connection (17) in this case preferably being provided with a fastening clip (18) for engaging over and for firm mechanical connection to the gas pipe (33).

3. The gas burner module as claimed in claim 2, **characterized in that** the gas connection (17) for the gas pipe or the gallery pipe (33) is formed so as to project laterally from one side of the burner foot (15) in such a way that the gas pipe or gallery pipe (33) passes close by the burner foot (15) and is held against said burner foot by the fastening clip (18).

4. The gas burner module as claimed in claim 2 or 3, **characterized in that** a centering pipe (29) extends from the burner foot (15) into the gas pipe or gallery pipe (33), with the connection between the burner foot (15) and the gas pipe (33) being gas-tight, in particular at the fastening clip (18).

5. The gas burner module as claimed in any one of the preceding claims, **characterized in that** the control electronics (27) are designed for connection to a gas cooktop control means (31), in particular an operator control device with operator control elements as the interface to a user, and also preferably for connection to further gas burner modules (11a-d), in particular by means of an internal bus system.

6. The gas burner module as claimed in any one of the preceding claims, **characterized in that** the gas valve is a proportional valve, with said gas valve preferably having a piezoelectric, magnetic or electromotive drive, and in particular the gas valve is formed as a gas valve which can be operated by means of a piezo bending beam.

7. The gas burner module as claimed in any one of the preceding claims, **characterized in that** the gas valve is incorporated in the burner foot (15) in a gas-tight manner in such a way that the burner foot (15) is part of the gas valve and forms a housing for said gas valve.

8. The gas burner module as claimed in any one of the preceding claims, **characterized in that** it has a residual heat indicator, with a temperature sensor for residual heat detection preferably being provided on the gas burner module (11).

9. A gas cooktop (30) having a plurality of gas burner modules (11 a-d) as claimed in any one of the preceding claims, **characterized in that** the gas cooktop (30) has a gas pipe or gallery pipe (33) and at least one operator control device (27) with operator control elements as the interface to a user, with all the gas burner modules (11 a-d) being connected to the same gas pipe or gallery pipe (33).

10. The gas cooktop as claimed in claim 9, **characterized in that** the gas pipe (33) runs along relatively close to the lateral outer periphery of the gas cooktop (30) and the operator control device (27) is arranged close to an outer edge.

## Revendications

1. Module brûleur à gaz (11) pour une plaque de cuisson au gaz, le module brûleur à gaz (11) présentant un brûleur à gaz (13) doté d'une électrode d'allumage et de surveillance (24) ainsi qu'une électronique de commande (27) et une électronique d'allumage (27), un contrôleur de flamme (24) et une valve à gaz, un pied de brûleur (15) sous la forme d'un socle étant prévu comme élément porteur du module brûleur à gaz (11), les pièces du module brûleur à gaz (11) ainsi que du pied de brûleur (15) étant assemblées en une unité de construction et étant reliées mécaniquement entre elles de telle sorte qu'elles forment une unité de construction manipulable de manière autonome, **caractérisé en ce que** la valve à gaz est intégrée dans le pied de brûleur (15).

2. Module brûleur à gaz selon la revendication 1, **caractérisé en ce qu'**il présente un raccord à gaz (17) pour la fixation directe par bride à un tube à gaz ou à un tube dit de rampe (33), le raccord à gaz (17) étant ici de préférence muni d'un collier de fixation (18) destiné au recouvrement et à la liaison mécanique fixe avec le tube à gaz (33).

3. Module brûleur à gaz selon la revendication 2, **caractérisé en ce que** le raccord à gaz (17) pour le tube à gaz ou le tube de rampe (33) est configuré pour s'écarter latéralement sur un côté du pied de brûleur (15) de telle sorte que le tube à gaz ou le tube de rampe (33) arrive à proximité du pied de brûleur (15) et y est maintenu par le collier de fixation (18).

4. Module brûleur à gaz selon la revendication 2 ou 3, **caractérisé en ce qu'**un tube de centrage (29) pénètre depuis le pied de brûleur (15) dans le tube à gaz ou le tube de rampe (33), la liaison entre le pied de brûleur (15) et le tube à gaz (33) étant réalisée hermétique au gaz, notamment au niveau du collier de fixation (18).

5. Module brûleur à gaz selon l'une des revendications précédentes, **caractérisé en ce que** l'électronique de commande (27) est configurée pour être reliée avec une commande de la plaque de cuisson au gaz (31), notamment un dispositif de commande doté d'éléments de commande faisant office d'interface avec un utilisateur, ainsi que de préférence pour être reliée avec d'autres modules brûleurs à gaz (11a-d), notamment par le biais d'un système de bus interne.

6. Module brûleur à gaz selon l'une des revendications précédentes, **caractérisé en ce que** la valve à gaz est une valve proportionnelle, laquelle présente de préférence un mécanisme d'entraînement piézoélectrique, magnétique ou électromotorisé, et la valve à gaz étant notamment réalisée sous la forme d'une valve à gaz actionnable au moyen d'une barre flexible piézoélectrique.

7. Module brûleur à gaz selon l'une des revendications précédentes, **caractérisé en ce que** la valve à gaz est intégrée de manière hermétique au gaz dans le pied de brûleur (15) de telle sorte que le pied de brûleur (15) forme une partie de la valve à gaz et un boîtier de celle-ci.

8. Module brûleur à gaz selon l'une des revendications précédentes, **caractérisé en ce qu'**il présente un indicateur de chaleur résiduelle, une sonde de température de détection de la chaleur résiduelle sur le module brûleur à gaz (11) étant de préférence prévue.

9. Plaque de cuisson au gaz (30) comprenant plusieurs modules brûleurs à gaz (11a-d) selon l'une des revendications précédentes, **caractérisée en ce que** la plaque de cuisson au gaz (30) présente un tube à gaz ou un tube de rampe (33) et au moins un dispositif de commande (27) doté d'éléments de commande faisant office d'interface avec un utilisateur, tous les modules brûleurs à gaz (11a-d) étant raccordés au même tube à gaz ou tube de rampe (33).

10. Plaque de cuisson au gaz selon la revendication 9, **caractérisée en ce que** le tube à gaz (33) s'étend relativement proche le long du pourtour extérieur latéral de la plaque de cuisson au gaz (30) et le dispositif de commande (27) est disposé à proximité d'un bord extérieur.
